# FASCICULE DE BREVET EUROPEEN

(11) **EP 0 370 885 B1**
(45) Date de publication et mention de la délivrance du brevet: **19.01.1994**
(21) Numéro de dépôt: 89403191.3
(22) Date de dépôt: 20.11.1989
(51) Int. Cl.: G05G 17/00, H01H 13/36

(54) **Butée mécanique à déclenchement**
Mechanische Knickstütze
Mechanical release support

(30) Priorité: 22.11.1988 FR 8815165
(43) Date de publication de la demande: 30.05.1990
(73) Titulaire: Lamaignere, Charles, F-75016 Paris (FR)
(72) Inventeur: Lamaignere, Charles, F-75016 Paris (FR)
(74) Mandataire: Guilguet, Philippe

(56) Documents cités:
- DE-A- 2 744 963
- US-A- 2 968 708
- US-A- 3 050 599

## Description

La présente invention est relative à une butée mécanique, susceptible d'être déclenchée sous l'action d'un élément de commande utilisant une très faible énergie et dont le fonctionnement met en jeu la propriété d'un profilé souple à flamber sous l'effort auquel est soumise la butée, par déformation et pliage d'une au moins de ses sections.

On connaît déjà de nombreuses réalisations de butées mécaniques, utilisées notamment dans certains interrupteurs électriques différentiels ou dans des systèmes d'accrochage, dans lesquels un accumulateur d'énergie, usuellement un ressort fortement comprimé, est brutalement relâché pour agir sur un mécanisme dont la mise en oeuvre réalise une fonction de sécurité (ouverture d'un relais, coupure d'un circuit, manoeuvre d'un verrou, largage d'une charge ou d'un élément préalablement immobilisé ...). Le maintien en charge du ressort est généralement assuré par un organe d'appui formant butée, qui peut s'effacer brusquement sous l'effet d'un élément de commande actionné par suite du dépassement d'un seuil de consigne prédéterminé par une grandeur donnée, mesurée en permanence et adaptée en particulier à fournir l'effort nécessaire à l'élément de commande. Celui-ci est désigné par la suite sous le terme général de déclencheur. Divers modes de réalisation de tels déclencheurs à usage d'interrupteurs ou de disjoncteurs sont illustrés dans le US-A - 2 968 708, le DE-A - 2 744 963 et le US-A 3 050 599. Plus particulièrement, ce dernier brevet illustre un interrupteur électrique, comportant une lame souple fléchie entre deux butées d'appui fixes et qui occupe une première position d'équilibre, cette lame étant associée à un dispositif muni d'un organe de déclenchement qui, en exerçant sur la lame dans une zone prédéterminée un effort approprié, déforme celle-ci et provoque son basculement vers une seconde position d'équilibre, différente de la première.

Il est par ailleurs classique de prévoir des moyens pour démultiplier l'effort de commande de la butée, par exemple constitués par un jeu de leviers ou des organes à genouillère ; le déclencheur peut alors être constitué par tout dispositif approprié, d'origine thermique (bilame), électrique (relais électromagnétique), mécanique (levier, pince ...), de fournir, en fonction de la grandeur mesurée, un effort minimal mais néanmoins suffisant pour produire, après dépassement de la valeur consigne, la libération de la butée et le relâchement du ressort comprimé.

Mais tous ces systèmes classiques nécessitent pour leur réalisation de nombreuses pièces dont la structure est généralement complexe et qui accroissent sensiblement le prix de revient, avec en outre un temps de réponse qui n'est pas toujours instantané entre l'action du déclencheur et la libération de la butée, du fait en particulier de la transmission et de la démultiplication nécessaires des mouvements.

La présente invention est relative à une butée mécanique à déclenchement qui évite ces inconvénients, grâce à l'utilisation d'un profilé souple présentant, vis-à-vis de l'effort de compression s'exerçant sur la butée, une rigidité élevée, jointe à une faculté de flambage de grande ampleur, permettant la libération instantanée dudit effort par effacement de la butée sous l'effet d'un déclencheur, n'exigeant pour sa mise en oeuvre qu'un effort minimal et par suite une énergie de commande très réduite.

En d'autres termes, l'invention consiste dans la conception d'une butée mécanique à grande rigidité mais capable de s'effacer instantanément consécutivement à un apport d'énergie mécanique minimal, qui peut notamment être fourni par ou à partir de la grandeur mesurée elle-même lorsque celle-ci franchit un seuil prédéterminé, l'effacement de la butée pouvant en outre permettre d'agir s'il y a lieu sur des moyens propres à ramener ladite grandeur en deçà du seuil de consigne adopté.

Elle a pour but par ailleurs, grâce à l'emploi d'une pièce mécanique unique, présentant au moins une section préférentielle de flexion, apte à initier l'effet de flambage et d'effacement de la butée, de réaliser un ensemble où l'énergie de déclenchement ne dépend pas ou dépend de façon négligeable de l'effort de butée lui-même, qui n'implique aucune surcharge significative pour ce déclenchement et qui assure un réarmement automatique sans point mort à franchir, le profilé flexible revenant en position initiale dès que cesse l'effort de butée, qui présente une masse en mouvement réduite et soit enfin pratiquement indépendant dans sa réponse des conditions extérieures.

Dans une première forme de réalisation de l'invention, la butée mécanique considérée se caractérise en ce qu'elle est constituée, d'une part par un profilé en un matériau élastique, allongé et mince, ledit profilé étant au moins en partie cintré sur lui-même autour de son axe longitudinal, et aux extrémités duquel s'exerce un effort longitudinal de butée créant des forces de flexion, ledit profilé étant, en son état armé, déformé d'une manière telle que toutes les sections transversales du profilé sont cintrées de façon identique, sans que la limite élastique du matériau soit dépassée, l'axe longitudinal du profilé étant une droite, son état déclenché étant matérialisé par une ou plusieurs zones de flexion préférentielle selon laquelle ou lesquelles les sections transversales du profilé sont redressées pour se rapprocher d'une droite et le profilé est fléchi longitudinalement sur lui-même, et d'autre part par au moins un déclencheur propre à agir sur la ou plusieurs des zones de flexion préférentielle du profilé, ledit déclencheur exerçant sur la zone de flexion préférentielle une force telle qu'elle s'oppose à toute libération du système dans l'état armé dudit profilé, et, à la suite de son actionnement, laisse la section du profilé dans la zone de flexion préférentielle se redresser, permettant le flambage brutal du profilé vers son état déclenché et provoquant ainsi le relâchement immédiat dudit effort longitudinal de butée.

Dans une autre forme de réalisation, cette butée mécanique se caractérise en ce qu'elle est constituée, d'une part par un profilé en un matériau élastique, allongé et mince, au moins en partie cintré sur lui-même autour de son axe longitudinal, aux extrémités duquel s'exerce un effort longitudinal de butée créant des forces de flexion, ledit profilé étant, en son état armé, tel que toutes les sections transversales du profilé sont naturellement cintrées de façon identique, l'axe longitudinal du profilé étant une droite, son état déclenché étant matérialisé par une ou plusieurs zones de flexion préférentielle selon laquelle ou lesquelles les sections transversales du profilé sont aplaties et le profilé est fléchi longitudinalement sur lui-même, sans que la limite élastique du matériau soit dépassée, et d'autre part par au moins un déclencheur propre à agir sur la ou plusieurs des zones de flexion préférentielle du profilé, ledit déclencheur créant à la suite de son actionnement une déformation de ladite zone amorçant le flambage brutal du profilé vers son état déclenché, provoquant ainsi le relâchement immédiat dudit effort longitudinal de butée.

Le matériau élastique constituant le profilé est de préférence de l'acier à ressort mais pourrait être constitué au moyen d'une autre matériau, métallique ou composite, notamment à base de fibres résistantes enrobées dans une matière plastique, présentant dans tous les cas une limite élastique telle que, après suppression de l'effort de butée, le profilé reprenne sa forme initiale.

Le déclencheur peut être constitué par tout dispositif, en lui-même classique, transformant l'énergie de la grandeur surveillée, au-delà d'une valeur de consigne prédéterminée, en une énergie mécanique transmise à un organe d'actionnement agissant sur la section préférentielle du profilé pour l'amener dans des conditions de moindre résistance où son flambage peut être immédiatement réalisé.

Le cas échéant, l'effort de butée peut être tel qu'il amorce lui-même le flambage du profilé, en l'absence d'action de déclencheur, notamment lorsqu'il dépasse la limite de la résistance à la flexion du profilé.

Grâce à ces dispositions, et dans le cadre des principes de fonctionnement ainsi définis, il est naturellement possible d'envisager toute variante en ce qui concerne la forme du profilé, le ou les matériaux le constituant, son mode de déformation et par suite le processus de son déclenchement.

De façon générale, le déclenchement du profilé consiste dans une action déterminée, propre à réduire la résistance au flambage par écrasement ou déformation d'une au moins de ses sections, réduisant localement son cintrage. Dans ces conditions, deux modes de déclenchement du profilé peuvent être envisagés ; dans l'un, le déclencheur écrase une section d'un profilé, cintré sur toute sa longueur, alors que dans l'autre, la section préférentielle est maintenue cintrée, le profilé étant plan au repos dans cette section et cintré dans le reste de sa surface, tandis que le déclencheur est agencé pour provoquer le relâchement de cette section préférentielle, le profilé s'écrasant dès lors de lui-même en permettant son flambage.

Dans le profilé, on définit notamment ce que dans la suite de la description, on appelera l'axe de réaction, constitué par le lieu géométrique des centres de gravité des sections successives du profilé, d'une extrémité à l'autre de celui-ci. Selon l'invention, en position armée ou enclenchée, l'axe de réaction est sensiblement une droite parallèle à la direction de l'effort de compression créé sur le profilé par la butée sur la majeure partie de sa longueur. De même la fibre moyenne du profilé, considérée dans chaque section de celui-ci est généralement une courbe. Dans ces conditions, lors du déclenchement, cette fibre moyenne devient de plus en plus ouverte au voisinage de la section sensible, au fur et à mesure de l'écrasement. De même, l'axe de réaction se déforme au voisinage de cette section sensible et la distance le séparant de la direction de l'effort de butée varie pour s'en éloigner ou s'en rapprocher.

Le profilé ainsi armé, monté entre ses deux plots d'extrémité, résiste alors au flambage grâce au fait qu'il présente un moment d'inertie à la flexion élevé, en se comportant dans ce cas comme une poutre comprimée entre les deux plots. La distance séparant son axe de réaction de la direction de l'effort crée un couple d'autant plus limité que cette distance est plus faible, en établissant cependant un sens de flambage préférentiel.

L'action du déclencheur consiste alors à réduire par écrasement le moment d'inertie à la flexion du profilé au fur et à mesure que sa section préférentielle se rapproche d'une droite.

Dans le même temps, et dans diverses variantes de réalisation où le profilé possède une courbure simple, son axe de réaction au droit de cette section se déforme pour s'approcher ou s'éloigner de la direction de l'effort.

Le flambage se produit dès que la déformation de l'axe de réaction au voisinage de cette section préférentielle est telle qu'elle crée un couple de flexion suffisant pour amorcer ce flambage en réalisant ensuite instantanément le relâchement de la butée.

Ainsi dans un mode de réalisation particulier, améliorant sensiblement la stabilité, le profilé peut être monté de manière à ce que son sens préférentiel de flambage en position armée le fasse s'appuyer sur une partie fixe ou sur le déclencheur lui-même et de manière à ce que le déclencheur oblige l'axe de réaction à franchir la direction de l'effort de butée, l'inversion du sens de la contrainte de flexion créée sur le profilé, provoquant immédiatement le flambage souhaité.

Dans diverses variantes de réalisation, la capacité du profilé à se redresser et à réarmer la butée de façon autonome peut être utilisée de manière à ne nécessiter aucune, voire seulement une très faible action extérieure pour le réenclenchement du dispositif. Notamment, ce réenclenchement peut être obtenu par un effort limité sur la partie centrale du profilé.

Selon une caractéristique particulière de l'invention, le profilé cintré est maintenu entre deux plots à ses extrémités et est en appui à l'une de celle-ci sur une bille ou un couteau facilitant son flambage après déclenchement par réduction des contraintes résiduelles de flexion au voisinage de cette extrémité. En variante, l'une au moins des extrémités du profilé cintré est noyée dans un matériau souple, du genre d'une colle ou d'une résine, répartissant de façon plus homogène l'effort de butée sur cette extrémité.

Selon encore une autre caractéristique de l'invention, le profilé cintré constituant la butée est allégé au droit de sa section préférentielle, notamment en réalisant dans le profilé un trou médian ou encore en prévoyant des encoches symétriques sur ses bords latéraux, afin de maintenir le centre de gravité de la section sensiblement au centre de celle-ci. Cette opération effectuée à une extrémité peut de même permettre, sans difficulté de fabrication, de réaliser une articulation souple, appliquant de façon précise l'effort de butée à une distance déterminée de l'axe de réaction. Des encoches prévues dans les bords d'extrémité du profilé peuvent, le cas échéant, servir de logement pour la mise en place d'un axe d'appui du profilé, sur lequel s'applique l'effort de butée.

Selon une variante de réalisation, les extrémités du profilé sont noyées dans des bras articulés sur des plots d'appui, susceptibles d'être actionnés selon un axe perpendiculaire au plan de la section préférentielle de part et d'autre duquel se réalise le flambage, ces bras accroissant la rigidité du profilé et l'ampleur de son débattement en flexion.

Avantageusement, la section préférentielle est disposée au voisinage d'une extrémité du profilé.

Dans un mode de réalisation particulier, le profilé est associé à un organe de réarmement, éventuellement en deux parties formant genouillère et dont les bras conformés selon les courbures du profilé cintré, s'appuient sur celui-ci pour le redresser après flambage.

D'autres caractéristiques et avantages d'une butée mécanique établie conformément à l'invention apparaîtront encore à travers la description qui suit de plusieurs exemples de réalisation, donnés à titre indicatif et non limitatif, en référence aux dessins annexés sur lesquels :
- La Figure 1 est une vue en perspective d'un premier mode de réalisation d'un profilé mince en partie cintré sur lui-même et présentant une section préférentielle de flexion au repos, entrant dans la réalisation d'une butée mécanique selon l'invention.
- La Figure 2 est une vue en coupe transversale d'un exemple de réalisation d'une butée mécanique, mettant en jeu le profilé cintré selon la figure 1.
- Les Figures 3 et 4 sont des vues, respectivement de côté et en perspective, d'une variante de réalisation où le profilé est cintré sur toute sa longueur.
- Les Figures 5 et 6 représentant schématiquement un autre exemple de réalisation, avec le profilé selon la Figure 1 en position de maintien de la butée (Figure 5) et en position de libération de cette dernière (Figure 6).
- Les Figures 7, 8 et 9 illustrent en coupe transversale trois autres variantes de réalisation d'un mécanisme à butée mécanique selon l'invention.
- Les Figures 10 à 12 illustrent encore une autre variante de réalisation où la butée considérée est plus particulièrement adaptée à l'immobilisation et à la libration d'un organe largable.

Dans l'exemple de réalisation illustré sur la Figure 1, la butée mécanique considérée se compose essentiellement d'un profilé métallique 1, se présentant sous la forme d'une lame métallique mince, cintrée sur elle-même au voisinage de ses extrémités 2 et 3. L'extrémité 2 est noyée dans un support 4 de forme générale parallélépipédique dans l'exemple de réalisation représenté, tandis que son extrémité 3 est elle-même prise dans un bloc 5 d'un matériau approprié du genre résine durcie. Le support 4 comporte une face plane supérieure 6 contre laquelle s'exerce un effort de butée donné, dont la direction est schématisée par la flèche 7. A l'opposé, le bloc 5 est associé à une bille 8, faisant légèrement saillie à l'extérieur pour venir en appui sur une surface plane 9, la réaction sur celle-ci s'exerçant en sens inverse de la direction de l'effort de butée 7.

Le profilé 1 ainsi cintré comporte, au repos, une section de flexion préférentielle 10, selon laquelle la courbure ou la fibre moyenne du profilé est déformée pour se rapprocher d'une droite 11. Avantageusement, le profilé comporte dans la section 10 des allègements de surface, en particulier un ou plusieurs trous tels que 12, de préférence ménagé au centre du profilé ou de façon symétrique par rapport à son plan médian de telle sorte que son centre de gravité au droit de cette section reste dans ce plan.

Sur le dessin, la référence 13 désigne ce que l'on peut appeler l'axe de réaction du profilé 1, constitué par le lieu géométrique des centres de gravité des sections successives de ce profilé, d'une extrémité à l'autre de celui-ci. L'axe 13 est ainsi parallèle à la direction 7 de l'effort de butée, notamment dans les parties régulièrement et identiquement cintrées du profilé, au voisinage de ses extrémités, la distance qui sépare l'axe 13 de réaction de la direction 7 de l'effort étant schématisée sur le dessin par la référence e. Lorsque le profilé est au repos, l'axe 13 s'infléchit au fur et à mesure que l'on se rapproche de la section 10 pour venir dans celle-ci au plus près de l'axe transversal 11 qui matérialise la déformation maximale du profilé. Lorsque celui-ci est armé, toutes ses sections sont cintrées de façon identique et son axe 13 est alors une droite.

Avantageusement, on prévoit dans le profilé 1, notamment au voisinage de son extrémité supérieure 2 sur laquelle s'applique l'effort de butée d'autres allègements tels que 14, prévus dans la partie centrale et le cas échéant dans les parties latérales du profilé, ces allègements étant délimités par des bras respectivement 15 et 16, symétriques par rapport au plan médian du profilé et permettant l'effort selon la direction de la flèche 7 à l'endroit souhaité.

Dans le dispositif illustré sur la Figure 2, le profilé 1 décrit ci-dessus, est représenté monté à l'intérieur d'une boîtier 17. Le support 4 prévu à l'extrémité supérieure 2 du profilé est monté coulissant dans un logement approprié, délimité par un rebord 18 de la paroi du boîtier, il est soumis à l'action d'un ressort 19, exerçant l'effort de butée selon la flèche 7 et possède un contact mobile 27a s'appuyant sur un contact fixe 27b solidaire du boîtier 17. Le fond du boitier constitue la surface d'appui 9 de la bille 8. Sur le dessin, on a également représenté l'axe de réaction 13 et la distance e qui sépare celui-ci de la direction 7 de l'effort exercé sur le profilé.

Selon l'invention, le profilé 1 est associé à un déclencheur qui, dans l'exemple considéré, est constitué par une tige transversale 22 propre à subir un déplacement selon le sens de la flèche 21, notamment pour exercer un effort limité sur le profilé dans sa zone de flexion préférentielle 10. La tige 22 coopère avec un levier 23 articulé autour d'un axe 24. Le levier 23 pénètre à une extrémité dans une encoche 25 de la tige 22 et porte à son extrémité opposée sur un bouton déclencheur 20. Un ressort 28 rappelle en permanence la tige 22 contre le profilé 1 en contact avec la surface de sa section 10 et la cintre pour redresser son axe de réaction 13.

En position armée, représentée en traits pleins sur le dessin, le profilé 1 n'est pas fléché sur lui-même autour de sa section 10 et maintient appliqués l'un contre l'autre avec une grande force les contacts 27a et 27b . L'effort selon la direction de la flèche 7, dû au ressort 19, est totalement supporté par le profilé, qui s'oppose ainsi à toute libération du système.

Le déclencheur ainsi conçu permet, par une action de très faible amplitude exercée sur le bouton 20 de repousser la tige 22, laissant la section préférentielle 10 se redresser en provoquant alors de façon instantanée le flambage du profilé par flexion de celui-ci autour de l'axe transversal 11. Dans ce mouvement, le profilé 1 repousse la tige 22 à l'encontre du ressort 28 en séparant brutalement les contacts 27a et 27b.

Le réarmement de la butée peut ensuite être effectué, en appliquant sur l'extrémité de la tige 22 faisant saillie hors du boîtier l'effort nécessaire, ramenant le profilé 1 dans sa position initiale où, de par sa rigidité propre, il s'oppose à l'effort créé par le ressort 19, jusqu'à nouvelle intervention du bouton déclencheur 20.

Les figures 3 et 4 illustrent une variante de réalisation du profilé métallique, ici désigné sous la référence 30. Celui-ci se compose à nouveau d'un élément métallique mince, et cintré sur lui-même comportant des évidements 31 délimitant des bras 32 et 33 au voisinage de l'une de ses extrémités 34 tandis que l'autre extrémité 35 est noyée dans un bloc 36 associé à une bille 37. La section préférentielle de flexion du profilé est délimitée par des allègements 38, prévus dans la surface du profilé, ces allègements permettant de réduire l'effort résiduel lors du flambage. D'autres amincissements 39 peuvent être également prévus dans d'autres régions du profilé. Par ailleurs, l'extrémité 34 du profilé peut comporter des encoches (non représentées sur les figures) qui permettent de guider un couteau ou autre organe analogue, permettant d'exercer sur ce profilé l'effort nécessaire. Sur le dessin, la référence 40 désigne la direction de l'effort de butée, la référence 41 l'axe de réaction dont la distance à la direction de l'effort 40 est à nouveau représentée sous la référence e.

Dans la première variante illustrée sur la Figure 1, le profilé métallique 1 présente au repos une forme sensiblement plane, ses extrémités 2 et 3 étant forcées et maintenues cintrées par le support 4 et le bloc 5 à ses extrémités. Dans la variante selon les Figures 3 et 4, le profilé 30 est au contraire naturellement cintré, la déformation de celui-ci dans sa section de flexion préférentielle 38 étant réalisée par un effort appliqué à celle-ci pour l'amener à prendre une forme sensiblement plane.

Dans l'exemple de réalisation illustré sur les Figures 5 et 6, le profilé 42 dont les caractéristiques sont celles du profilé 1 de la Figure 1, a ses extrémités maintenues respectivement dans un organe d'appui 43 et un bloc d'immobilisation 44 à l'intérieur d'un boîtier 45. En variante, le bloc 44 peut être constitué par de la colle ou une résine présentant une souplesse appropriée, noyant l'extrémité du profilé 42.

Le déclencheur 46 est constitué par un aimant permanent 47 contre les poles duquel est disposée une armature métallique comprenant deux extensions parallèles 48 et 49, délimitant entre elles un entrefer normalement fermé sur lui-même par le profilé 42, au droit de sa section de flexion préférentielle 50. L'ensemble du déclencheur 46 ainsi constitué repose contre le fond du boîtier 45 sur des amortisseurs 51, l'armature étant en outre associée à une bobine électromagnétique 47a. Au repos l'aimant 47 attire la section préférentielle 50 du profilé 42, alors plane et la cintre, le profilé étant ainsi armé. Le passage d'un courant dans cette bobine modifie alors la réluctance du circuit magnétique, de telle sorte que la section 50 initialement cintrée se relâche partiellement et permette à un instant donné le flambage brutal du profilé 42. La Figure 6 montre la position prise par celui-ci réalisant ainsi la libération de l'organe de butée 43.

Dans une autre variante représentée sur la Figure 7, le profilé souple 42 a ses extrémités noyées dans deux doigts respectivement 52 et 53. A son extrémité opposée, le bras 52 comporte une bille 54 supportée par un bloc d'appui 55, monté dans le fond 56 d'un boîtier 57. L'autre bras 53 comporte de même, à l'opposé du profilé, une rotule 58, propre à coopérer avec un levier 59, articulé d'une part autour d'un axe 60 porté par le boîtier, éventuellement monté avec jeu pour mieux répartir les efforts dans le plan du profilé, Te levier 59 étant soumis d'autre part à l'action d'un ressort de rappel 61. Le levier 59 comporte une extension sur laquelle est monté un plot de contact 62, normalement en appui contre un plot fixe homologue 63 notamment lorsque le profilé 42 joue son rôle de butée, en s'opposant au pivotement du levier 59 grâce au ressort 61. L'appareil comporte de même un déclencheur 64 à aimant permanent, analogue à celui déjà décrit dans l'exemple de réalisation des Figures 5 et 6 et dont le détail peut,en conséquence, ne pas être à nouveau explicité ici. Le déclencheur 64 agissant sur le profilé 42 dans une section de flexion préférentielle de celui-ci, permet comme précédemment, de faire flamber la butée, en libérant le levier 59 et en désolidarisant brutalement les contacts 62 et 63.

L'appareil est également associé à un ensemble de réarmement 65, comportant un bouton-poussoir 66, porté par un système articulé 67, notamment à parallélogramme déformable. Le bouton 66 comporte un poussoir 68 soumis à l'action d'un ressort 69, permettant d'agir directement sur le profilé 42 pour le redressement de celui-ci et son retour en position armée, avec les bras 62 et 63 disposés selon la même direction.

La Figure 8 illustre encore une autre variante, dérivée de la précédente, où le profilé 70, qui est dans ce cas du type de la variante selon les Figures 3 et 4, est immobilisé par ses extrémités dans des blocs 71 et 72, en résine ou autre matériau présentant une souplesse relative analogue, le bloc 71 faisant partie d'un levier 73 soumis à l'action d'un ressort 74 monté pivotant dans un boîtier 75. Le déclencheur 76 doit, cette fois écraser la section préférentielle 80 du profilé ; pour cela il comporte un électro-aimant 77 dans la bobine duquel est monté mobile un noyau 78, prolongé par une fourche 79 dont les extrémités viennent s'appuyer contre les bords du profilé 70 dans la région de sa section de flexion préférentielle 80.

Le profilé 70 est à nouveau associé à un dispositif de réarmement, ici à genouillère, comportant deux biellettes 81 et 82, articulées l'une sur l'autre autour d'un axe 83. La biellette 81 est elle-même articulée sur le boîtier 75 autour d'un autre axe 84, tandis que la biellette 82 a son extrémité qui s'engage dans une encoche 85 du levier 73. Un ressort de rappel 86 tend en permanence à fléchir la genouillère, tandis qu'un bouton 87 permet d'assurer l'ouverture de cette dernière et de ramener le profilé dans sa position d'armement après déformation et flexion de celui-ci, réalisé par le déclencheur 76, son redressement étant assisté en permanence par les biellettes 81 et 82 qui s'appuient sur lui.

La Figure 9 illustre encore une variante, dérivée également des précédentes. Le profilé 90 est solidaire à ses extrémités de deux bras pivotants 91 et 92 et actionné par deux déclencheurs 93a et 93b de type quelconque déformant comme il se doit deux sections préférentielles de type correspondant, l'ensemble étant monté dans un boîtier 94. Un bouton de réarmement 95 permet de ramener le profilé dans sa position de butée après flambage. Le mouvement du profilé provoque le déclenchement d'un piston 96 muni d'un ressort 97, en permettant, selon le cas, le contact ou la séparation de deux plots 98 et 99. Un ressort de traction 100a est monté au voisinage du profilé de manière à maintenir les plots de contact 98 et 99 éloignés l'une de l'autre lorsque le dispositif a déclenché. Une bobine d'électro-aimant 100b parcourue par le courant circulant à travers les plots 98 et 99, accroît l'effort sur le profilé 90 en attirant le plot mobile 98 et son mécanisme d'actionnement constitué par le piston 96 et le ressort 97. Lorsque le courant devient trop important, le profilé 90 flambe brutalement par surcharge, ce qui procure une sécurité supplémentaire à l'égard d'un courant de court-circuit entre les plots 98 et 99.

Les Figures 10 à 12 illustrent une autre application possible du dispositif selon l'invention, dans laquelle la butée déclenchable selon l'invention sert à l'immobilisation d'un organe coulissant 101, monté mobile dans un logement 102, cet organe comportant une encoche 103, propre à venir coopérer avec un verrou 104. Celui-ci est lié à un bras 105 dont la liaison avec un bras homologue 106 est réalisé par un profilé 107 selon l'invention. Le déclencheur est constitué par un levier 108 muni d'une poignée de réarmement 109 et par un ressort 110, coopérant avec un embout d'appui 111 sur le profilé 107, l'ensemble étant monté dans un boîtier 112. Le levier 108 comporte un ergot 113 et est mobile autour du point fixe 114 du boîtier. Un autre ressort 115 est prévu pour exercer en permanence une action sur le verrou 104 dans un sens qui provoque l'effet de butée sur le profilé 107.

Dans ce mode de réalisation, l'organe coulissant 101 est engagé dans le passage 102 du boîtier 112 et amené en fin de course dans la position représentée sur la Figure 10, où il est bloqué par le verrou 104, engagé dans l'encoche 103. Le déclencheur est constitué par le levier 108 qui, en pivotant, provoque la flexion du profilé 107 sous l'effet de l'ergot 113, le verrou 104 dégageant alors l'encoche 103 sous l'effet du ressort 115. Le réarmement du système s'effectue du fait de l'effort dû au ressort 110, manoeuvrant en sens inverse le levier 108 par sa poignée 109, en même temps que l'embout 111 qui redresse le profilé.

On réalise ainsi et quel que soit le mode de réalisation adopté un système de butée mécanique dans lequel le profilé oppose à l'effort qui s'exerce sur lui une rigidité importante tout en autorisant son flambage et par suite son effacement pratiquement instantané, consécutivement à l'intervention d'un organe déclencheur ne mettant en jeu qu'une très faible énergie. Celle-ci peut être en particulier fournie à partir d'une grandeur surveillée, dès que cette dernière dépasse un seuil de consigne déterminé. Le système n'exige que peu de pièces avec des masses en mouvement très réduites, qui ne nécessitent au moment du déclenchement de la butée qu'un effort limité. Le profilé mis en oeuvre peut être aisément réarmé après chaque déclenchement sans qu'il y ait lieu de dépasser un point mort. Enfin, l'ensemble est pratiquement indépendant des conditions extérieures, en particulier de la température, des vibrations éventuelles, etc.

Bien entendu et comme il résulte de ce qui précède, il va de soi que l'invention ne se limite pas aux exemples de réalisation plus spécialement décrits et représentés ci-dessus. Notamment, lorsque le profilé présente deux bords latéraux, le déclencheur peut agir en poussant sur un au moins point appartenant à chaque bord, de préférence sur les deux, en créant ainsi un effet mécanique propre à amorcer le flambage par l'aplatissement du profilé et la flexion d'amorçage qui en résulte. Dans ce cas, l'action du déclencheur est de préférence située au centre du profilé selon sa dimension longitudinale.

## Revendications

1. Butée mécanique à déclenchement constituée, d'une part par un profilé (1, 42, 90) en un matériau élastique, allongé et mince, ledit profilé étant au moins en partie cintré sur lui-même autour de son axe longitudinal (13), et aux extrémités (2, 3) duquel s'exerce un effort longitudinal de butée (7) créant des forces de flexion, ledit profilé étant, en son état armé, déformé d'une manière telle que toutes les sections transversales du profilé sont cintrées de façon identique, sans que la limite élastique du matériau soit dépassée, l'axe longitudinal (13) du profilé étant une droite, son état déclenché étant matérialisé par une ou plusieurs zones de flexion préférentielle (10, 50) selon laquelle ou lesquelles les sections transversales du profilé sont redressées pour se rapprocher d'une droite (11) et le profilé est fléchi longitudinalement sur lui-même, et d'autre part par au moins un déclencheur (22, 46, 64, 93a, 93b) propre à agir sur la ou plusieurs des zones de flexion préférentielle (10, 50) du profilé, ledit déclencheur exerçant sur la zone de flexion préférentielle (10, 50) une force telle qu'elle s'oppose à toute libération du système dans l'état armé dudit profilé, et, à la suite de son actionnement, laisse la section du profilé dans la zone de flexion préférentielle se redresser, permettant le flambage brutal du profilé vers son état déclenché et provoquant ainsi le relâchement immédiat dudit effort longitudinal (7) de butée.

2. Butée mécanique à déclenchement constituée, d'une part par un profilé (30, 70, 107) en un matériau élastique, allongé et mince, au moins en partie cintré sur lui-même autour de son axe longitudinal (41), aux extrémités (34, 35) duquel s'exerce un effort longitudinal de butée (40) créant des forces de flexion, ledit profilé étant, en son état armé, tel que toutes les sections transversales du profilé sont naturellement cintrées de façon identique, l'axe longitudinal (41) du profilé étant une droite, son état déclenché étant matérialisé par une ou plusieurs zones de flexion préférentielle (38, 80) selon laquelle ou lesquelles les sections transversales du profilé sont aplaties et le profilé est fléchi longitudinalement sur lui-même, sans que la limite élastique du matériau soit dépassée, et d'autre part par au moins un déclencheur (76, 113) propre à agir sur la ou plusieurs des zones de flexion préférentielle (30, 80) du profilé, ledit déclencheur créant à la suite de son actionnement une déformation de ladite zone (30, 80) amorçant le flambage brutal du profilé vers son état déclenché, provoquant ainsi le relâchement immédiat dudit effort longitudinal (40) de butée.

3. Butée mécanique selon l'une des revendications 1 ou 2, caractérisée en ce que le matériau élastique est de l'acier à ressort ou tout autre matériau métallique ou composite, notamment à base de fibres résistantes enrobées dans une matière plastique, présentant dans tous les cas une limite élastique telle que, après suppression de l'effort de butée, le profilé reprenne sa forme initiale.

4. Butée mécanique selon l'une quelconque des revendications 1 à 3, caractérisée en ce que le profilé cintré est maintenu entre deux plots à ses extrémités (4, 5).

5. Butée mécanique selon l'une quelconque des revendications 1 à 4, caractérisée en ce que le profilé est en appui à l'une de celle-ci sur une bille (8, 37) ou un couteau facilitant le flambage sous l'effort de déclenchement.

6. Butée mécanique selon l'une quelconque des revendications 1 à 4, caractérisée en ce que l'une au moins des extrémités du profilé est noyée dans un matériau souple, du genre colle ou résine, répartissant de façon homogène l'effort de butée sur cette extrémité.

7. Butée mécanique selon l'une quelconque des revendications 1 à 6, caractérisée en ce que le profilé cintré constituant la butée est allégé au droit de sa section préférentielle, en réalisant dans le profilé un trou médian (12) ou encore en prévoyant des encoches symétriques (14) sur ses bords latéraux, afin de maintenir le centre de gravité de la section sensiblement au centre de celle-ci.

8. Butée mécanique selon l'une quelconque des revendications 1 à 7, caractérisée en ce que des encoches sont prévues dans les bords d'extrémité du profilé (34) pour servir de logement à la mise en place d'un axe d'appui du profilé, sur lequel s'applique l'effort de butée.

9. Butée mécanique selon l'une des revendications 1 ou 2, caractérisée en ce que les extrémités du profilé sont noyées dans des bras articulés (52, 53) sur des plots d'appui, susceptibles d'être actionnés selon un axe perpendiculaire au plan de la section préférentielle de part et d'autre duquel se réalise le flambage.

10. Butée mécanique selon l'une quelconque des revendications 1 à 9, caractérisée en ce que le profilé est associé à un organe de réarmement, éventuellement en deux parties (82, 83) formant genouillère et dont les bras conformés selon les courbures du profilé cintré, s'appuient sur celui-ci pour le redresser après flambage.

11. Butée mécanique selon l'une quelconque des revendications 1 à 10, caractérisé en ce que le profilé est agencé de façon que son sens préférentiel de flambage en position armée, le fasse s'appuyer sur une partie fixe ou sur le déclencheur lui-même, de telle sorte que ce déclencheur oblige l'axe de réaction du profilé, constitué par le lieu géométrique du centre de gravité des sections successives de ce profilé selon sa longueur, en position armée à être rectiligne, le sens du flambage dans la section préférentielle appuyant le profilé sur le déclencheur, et en position de déclenchement à couper la direction de l'effort de butée pour inverser le sens de flambage dans ladite section préférentielle.

## Claims

1. A keyed mechanical stop consisting on the one hand of a section member (1, 42, 90) of a flexible material and elongate and thin, the said section being at least partially curved on itself about its longitudinal axis (13), and at the ends (2, 3) of which a longitudinal abutment stress (7) is exerted which creates flexion forces, the said section being in its armed condition deformed in such a way that all the cross-sections of the sections of the section are identically curved without the elastic limit of the material being exceeded, the longitudinal axis (13) of the section being a straight line, its triggered state being materialised by one or a plurality of preferential flexion zones (10, 50) according to which the cross-sections of the section are straightened to approach that of a straight line (11) and the section is longitudinally flexed on itself and furthermore by at least one trigger (22, 46, 64, 93a, 93b) adapted to act on the preferential flexion zone or zones (10, 50) of the section, the said trigger exerting on the preferential flexion zone (10, 50) such a force that it opposes any release of the system in the armed condition of the said section and, following its actuation, leaves the cross-section of the section to straighten out in the preferred flexion zone, allowing the section abruptly to buckle towards its triggered condition so bringing about an immediate relaxing of the said longitudinal stop stress (7).

2. A keyed mechanical stop consisting on the one hand of a section (30, 70, 107) consisting of a flexible material and which is elongate and thin, at least partially curved on itself about its longitudinal axis (41), at the ends (34, 35) of which a longitudinal stop stress (40) is exerted which creates flexion forces, the said section being in its reinforced condition such that all the cross-sections of the section are naturally and identically curved, the longitudinal axis (41) of the section being a straight line, its triggered state being materialised by one or more preferential flexion zones (38, 80) according to which the cross-sections of the section are flattened and the section is longitudinally deflected on itself without the elastic limit of the material being exceeded and furthermore by at least one trigger (76, 113) adapted to act on the one or more preferred flexion zones (30, 80) of the section, the said trigger creating, once it has been actuated, a deformation of the said zone (30, 80) giving rise to a sudden buckling of the section into its triggered state, so causing an immediate relaxing of the said longitudinal stop stress (40).

3. A mechanical stop according to one of claims 1 or 2, characterised in that the flexible material is spring steel or any other metallic or composite material, particularly a solid fibre based material where the fibres are coated with a plastics material and having in any case such an elastic limit that the section resumes its initial form after the stop effort has been removed.

4. A mechanical stop according to any one of claims 1 to 3, characterised in that the curved section is held in place between two end members (4, 5).

5. A mechanical stop according to any one of claims 1 to 4, characterised in that at one of these ends the section bears on a ball (8, 37) or knife edge facilitating buckling under the triggering effort.

6. A mechanical stop according to any one of claims 1 to 4, characterised in that at least one of the ends of a section is embedded in a flexible material of the glue or resin type homogeneously distributing the stop effort over this said end.

7. A mechanical stop according to any one of claims 1 to 6, characterised in that the curved section constituting the stop is lightened at right-angles to its preferred cross-section by making a median hole (12) in the section or even by providing symmetrical notches (14) along its lateral edges in order to maintain the centre of gravity of the cross-section substantially in the centre thereof.

8. A mechanical stop according to any one of claims 1 to 7, characterised in that notches are provided in the end edges of the section (34) to serve as a seating for positioning a section bearing spindle to which the stop effort is applied.

9. A mechanical stop according to one of claims 1 or 2, characterised in that the ends of the section are embedded in arms (52, 53) articulated on bearing members, adapted to be actuated according to an axis at right-angles to the plane of the preferred cross-section on either side of which the buckling occurs.

10. A mechanical stop according to any one of claims 1 to 9, characterised in that the section is associated with a re-arming means, possibly in two parts (82, 83) forming a knee joint and of which the arms shaped according to the curvature of the curved section, bear on this latter to straighten it out after buckling.

11. A mechanical stop according to any one of claims 1 to 10, characterised in that the section is so arranged that its preferred direction of buckling in the armed position causes it to bear on a fixed part or on the trigger itself so that the said trigger compels the axis of reaction of the section consisting of the geometrical location of the centre of gravity of the successive cross-sections of this section along its length in the armed position to be rectilinear, the direction of buckling in the preferred cross-section applying the section against the trigger and in the triggering position to intersect with the direction of the stop effort in order to reverse the direction of buckling in the said preferred cross-section.

## Patentansprüche

1. Mechanische Knickstütze, die einerseits durch ein langgestrecktes und dünnes Profilstück (1, 42, 90) aus einem elastischen Material gebildet ist, wobei das Profilstück wenigstens teilweise um seine Längsachse (13) in sich selbst gebogen ist, und wobei an dessen Enden (2, 3) eine Längsanschlagkraft (7) ausgeübt wird, die Biegekräfte erzeugt, wobei das Profilstück in seinem gespannten Zustand so verformt ist, daß alle Querschnitte des Profilstücks identisch gebogen sind, ohne daß die Elastizitätsgrenze des Materials überschritten wird, und dabei die Längsachse (13) des Profils eine Gerade ist, wobei der ausgelöste Zustand durch eine oder mehrere Vorzugsbiegezonen (10, 50) realisiert wird, entlang der oder derer die Querschnitte des Profilstücks geradegerichtet werden, um sich einer Geraden (11) anzunähern, und das Profilstück in Längsrichtung in sich selbst gebogen ist und andererseits durch wenigstens einen Auslöser (22, 46, 64, 93a, 93b) gebildet ist, der dazu geeignet ist, auf die oder mehrere der Vorzugsbiegezonen (10, 50) des Profilstücks zu wirken, indem der Auslöser auf die Vorzugsbiegezone (10, 50) eine solche Kraft ausübt, daß sie sich jeder Freisetzung des Systems im gespannten Zustand des Profilstücks widersetzt, und nach seiner Betätigung den Querschnitt des Profilstücks sich geraderichten läßt, wodurch das abrupte Knicken des Profilstücks in seinen ausgelösten Zustand ermöglicht und damit die sofortige Lockerung der Längsanschlagkraft (7) hervorgerufen wird.

2. Mechanische Knickstütze, die einerseits durch ein langgestrecktes und dünnes Profilstück (30, 70, 107) aus einem elastischen Material gebildet ist, das wenigstens teilweise um seine Längsachse (41) in sich selbst gebogen ist, wobei an dessen Enden (34, 35) eine Längsanschlagkraft (40) ausgeübt wird, die Biegekräfte erzeugt, wobei das Profilstück in seinem gespannten Zustand so ist, daß alle Querschnitte des Profilstücks von sich aus identisch gebogen sind, wobei die Längsachse (41) des Profilstücks eine Gerade ist, und sein ausgelöster Zustand durch eine oder mehrere Vorzugsbiegezonen (38, 80) realisiert wird, entlang der oder derer die Querschnitte des Profilstücks abgeflacht sind, und das Profilstück in sich selbst gebogen ist, ohne daß die Elastitizätsgrenze des Materials überschritten wird, und andererseits durch wenigstens einen Auslöser (76, 113) gebildet ist, der dazu geeignet ist, auf die oder mehrere der Vorzugsbiegezonen des Profilstücks (30, 80) zu wirken, wobei der Auslöser in Folge seiner Betätigung eine Verformung der Zone (30, 80) bewirkt, die das abrupte Knicken des Profilstücks in seinen ausgelösten Zustand einleitet, womit die sofortige Lockerung der Längsanschlagkraft (40) hervorgerufen wird.

3. Mechanische Knickstütze nach einem der Ansprüche 1 oder 2, dadurch gekennzeichnet, daß das elastische Material Federstahl oder jedes andere Metall- oder Verbundmaterial ist, insbesondere auf Basis von in ein Kunststoffmaterial eingebetteten, widerstandsfähigen Fasern, das auf alle Fälle eine solche Elastizitätsgrenze aufweist, daß das Profilstück nach dem Abbau der Anschlagkraft wieder seine Ausgangsform einnimmt.

4. Mechanische Knickstütze nach einem der Ansprüche 1 bis 3, dadurch gekennzeichnet, daß das gebogene Profilstück zwischen zwei Stopfen an seinen Enden gehalten wird.

5. Mechanische Knickstütze nach einem der Ansprüche 1 bis 4, dadurch gekennzeichnet, daß das Profilstück an einem seiner Enden an einer Kugel (8, 37) oder einem Messer in Anlage steht, das das Knicken unter der Auslösekraft erleichtert.

6. Mechanische Knickstütze nach einem der Ansprüche 1 bis 4, dadurch gekennzeichnet, daß wenigstens eines der Enden des Profilstücks in ein geschmeidiges Material in der Art von Klebstoff oder Harz eingelassen ist, das die Anschlagkraft homogen an diesem Ende verteilt.

7. Mechanische Knickstütze nach einem der Ansprüche 1 bis 6, dadurch gekennzeichnet, daß das den Anschlag bildende, gebogene Profilstück im Bereich seines Vorzugsquerschnitts leichter gemacht ist, indem in dem Profilstück ein Mittelloch (12) vorgesehen ist, oder auch, indem an seinen seitlichen Rändern symmetrische Aussparungen (14) vorgesehen sind, um den Schwerpunkt des Querschnitts im wesentlichen in dessen Zentrum zu halten.

8. Mechanische Knickstütze nach einem der Ansprüche 1 bis 7, dadurch gekennzeichnet, daß an den Endrändern des Profilstücks (34) Aussparungen vorgesehen sind, um als Aufnahme zum Einsetzen einer Anlageachse des Profilstücks zu dienen, an der die Anschlagkraft aufgebracht wird.

9. Mechanische Knickstütze nach einem der Ansprüche 1 oder 2, dadurch gekennzeichnet, daß die Enden des Profilstücks in Gelenkarme (52, 53) an Anlagestopfen eingelassen sind, die längs einer Achse senkrecht zu der Ebene des Vorzugsquerschnitts betätigt werden können, beiderseits welcher das Knicken stattfindet.

10. Mechanische Knickstütze nach einem der Ansprüche 1 bis 9, dadurch gekennzeichnet, daß das Profilstück einem Organ zum erneuten Spannen, möglicherweise aus zwei Teilen (82, 83) zugeordnet ist, die einen Kniehebel bilden, dessen nach den Krümmungen des gebogenen Profilstücks geformten Arme an diesem in Anlage gelangen, um es nach dem Knicken geradezurichten.

11. Mechanische Knickstütze nach einem der Ansprüche 1 bis 10, dadurch gekennzeichnet, daß das Profilstück so angeordnet ist, daß seine Vorzugsknickrichtung in der gespannten Position es so an einen festen Teil oder den Auslöser selbst in Anlage gelangen läßt, daß der Auslöser die Reaktionsachse des Profilstücks, die durch den geometrischen Ort des Schwerpunkts der aufeinanderfolgenden Querschnitte dieses Profilstücks entlang dessen Länge gebildet ist, in der gespannten Position geradlinig sein läßt, wobei die Knickrichtung in dem Vorzugsquerschnitt das Profilstück an den Auslöser drückt, und in der Auslöseposition die Richtung der Anschlagkraft schneiden läßt, um die Knickrichtung in dem Vorzugsquerschnitt umzukehren.
